# EUROPÄISCHE PATENTSCHRIFT

(11) **EP 1 397 620 B1**
(45) Veröffentlichungstag und Bekanntmachung des Hinweises auf die Patenterteilung: **22.03.2006**
(21) Anmeldenummer: 02745224.2
(22) Anmeldetag: 09.04.2002
(51) Int. Cl.: F24H 9/18, F24H 3/08

(54) **VORRICHTUNG ZUR ELEKTRISCHEN BEHEIZUNG EINES SENKRECHT STEHENDEN RAUMES**
DEVICE FOR ELECTRICALLY HEATING A VERTICALLY ERECT CHAMBER
DISPOSITIF DE CHAUFFAGE ELECTRIQUE D'UNE CHAMBRE VERTICALE

(30) Priorität: 20.06.2001 DE 10129675
(43) Veröffentlichungstag der Anmeldung: 17.03.2004
(73) Patentinhaber: SOLARWORLD AKTIENGESELLSCHAFT, 53113 Bonn (DE)
(72) Erfinder: HEROLD, Heiko, 41470 Neuss (DE); HOLDENRIED, H., Günter, 42799 Leichlingen (DE); MLECZKO, Leslaw, Dr., 44801 Bochum (DE); PFAFFELHUBER, Matthias, Dr., League City, TX 77573 (US); KÖNIG, Theo, Dr., 79725 Laufenburg (DE)
(74) Vertreter: Rau, Albrecht
(86) Internationale Anmeldenummer: PCT/EP2002/003911
(87) Internationale Veröffentlichungsnummer: WO 2003/001125

(56) Entgegenhaltungen:
- US-A- 2 004 976
- US-A- 4 095 974
- US-A- 4 577 093

## Beschreibung

Die Erfindung betrifft eine Vorrichtung zur elektrischen Beheizung eines sich vertikal erstreckenden Raumes nach dem Oberbegriff des Anspruches 1, z.B. eines Reaktors, auf hohe Temperaturen (≥1000°C) und/oder mit großen Leistungen (30 bis 1000 kW je Zone), bestehend aus mehreren senkrecht übereinander angeordneten Heizzonen, wobei die Bestandteile der Vorrichtung mit Ausnahme von Isolationsteilen aus Graphitwerkstoffen bestehen.

Eine gattungsgemäße Heizvorrichtung ist bekannt aus der US 4,577,093 A.

Hochtemperaturheizungen aus Graphitwerkstoffen müssen in einem gasdichten, luftfreien Heizraum betrieben werden. Die Stromzuführungen müssen dabei durch die Wand einer dichten und vergleichsweise kalten Hülle geführt werden.

Zweizonige, übereinander angeordnete Graphitheizungen für senkrecht stehende (Reaktions-)Räume können, durch Isolationsteile voneinander getrennt, direkt übereinander angeordnet werden. Dabei müssen die Stromzuführungen einer Heizzone die Längenunterschiede der Heizung im Vergleich zur Hülle, bedingt durch die unterschiedlichen thermischen Ausdehnungen, ausgleichen können.

Ab der dritten Heizzone müssen die Stromzuführungen der mittleren Heizzonen aber radial aus der Heizzone geführt werden. Diese können nun radial und flexibel (mittels gekühlter metallischer Werkstoffe) durch die Seitenwand der Hülle oder mit groß dimensionierten Graphit-Stromzuführungen außerhalb der Heizung senkrecht nach oben oder unten geführt werden, wo wiederum flexible, metallische Anschlüsse nötig sind. Insbesondere bei sehr großen Heizungen (z. B. bis zu 10 m Höhe) führt der seitliche Anschluss zu großen Problemen bei der Montage.

Bei groß bauenden Heizungen großer Leistung, die oft bei sehr niedriger Spannung betrieben werden (mit der Folge von noch größer - und schwerer - dimensionierten Teilen) sind die Stromzuführungen der übereinander stehenden Heizzonen sehr schwer und die Gesamtkonstruktionen werden mit der Bauhöhe zunehmend mechanisch instabil. Insbesondere filigrane und hohe CFC-Heizelemente können die Gewichte der jeweils darüber liegenden Heizzonen mit ihren Stromdurchführungen nicht mehr tragen. Somit werden für die einzelnen Heizzonen Hilfsrahmen mit eigenen, außerhalb der Heizung stehenden Stützen notwendig.

Der Erfindung liegt daher die Aufgabe zu Grunde, die eingangs genannte Vorrichtung zur elektrischen Beheizung eines sich vertikal erstreckenden Raumes derart auszugestalten und weiterzubilden, dass bei geringem Konstruktionsaufwand ein größtmögliches Maß an Stabilität und Funktionstüchtigkeit der gesamten Vorrichtung erreicht wird.

Diese Aufgabe ist bei einer Vorrichtung gemäß dem Oberbegriff des Anspruchs 1 dadurch gelöst, dass jede Zone von einer Mehrzahl (2 bzw. bei Dreiphasen-Heizung 3 mal Anzahl der Zonen) von im Wesentlichen gleichmäßig um den zu beheizenden Raum R und die Heizer, bestehend aus Heizelementen 6 und Heizelementverbindern 7, verteilt angeordneten Stützen 1 umgeben ist, wobei jeweils 2 bzw. 3 dieser Stützen gleichzeitig als Stromzuführungen für die Heizer jeder Zone Z dienen.

Der erfindungsgemäße Aufbau einer solchen großen, hohen (bis zu etwa 10 Metern), mehrzonigen (Z >2) Heizung sehr hoher Leistung aus Graphitwerkstoffen hat die folgenden Vorteile:
- die Nutzung der Stützen des Hilfsrahmens als Stromzuführungen,
- die Möglichkeit eines stehenden Heizungsaufbaus ohne längenveränderliche Stromzuführungen,
- die Ausdehnung der Heizelemente der einzelnen Heizzonen ohne die anderen Zonen zu beeinflussen,
- die Möglichkeit der Vormontage der einzelnen Heizzonen und das Übereinanderstellen derselben bei der Endmontage.

Eine weitere Lehre der Erfindung sieht vor, dass die Längenverschieblichkeit der Heizer mittels auf der den Stromzuführungen (Verbindungsstücke ***8*** oder ***9***) der Heizer gegenüberliegenden Ebenen angeordneten Führungsstiften ***11*** erfolgt. Auf diese Weise ist gewährleistet, dass sich die Heizelemente ***6*** innerhalb der jeweiligen Zone unabhängig von dem sie umgebenden Stützrahmen ausdehnen können.

Nach einer weiteren Ausbildung der Erfindung sind die Grundplatten ***4*** jeder Zone mit den Verbindungselementen ***2*** elektrisch leitend bzw. mit den Verbindungselementen ***3*** elektrisch isolierend mit den Stützen ***1*** verbunden und ist jede Grundplatte ***4*** in zwei bzw. drei (bei Dreiphasen-Heizung), elektrisch voneinander getrennte Bereiche aufgeteilt.

Der Aufbau der erfindungsgemäßen Heizungskonstruktion setzt voraus, dass sich die Stromanschlüsse der Heizer der einzelnen Heizzonen auf der selben Ebene (oben oder unten) befinden. Dies ist durch mindestens drei Anordnungen der Heizelemente ***6*** zu erreichen: Mit einer Ein-Phasen-Heizung (2 Stromanschlüsse) aus 2n (n ≥1) in Reihe geschalteten Gruppen aus i (i ≥1 (bei i = 1 : alle in Reihe)) parallel geschalteter Heizelemente oder als Mäander aus einem Stück oder als eine Drei-Phasen-Heizung (3 Stromanschlüsse) in Sternschaltung (Stromanschlüsse liegen auf der einen und die Verbindungen der 3 Heizelementgruppen (auch Gruppen aus i parallel geschalteter Heizelemente) liegen auf der zweiten Ebene (beispielsweise Stromanschlüsse unten und Verbindungselemente oben) bzw. Dreieckschaltung, wenn die drei Heizwiderstände jeweils aus 2n (n ≥1) in Reihe geschalteter Gruppen aus i (i ≥1 (bei i = 1 : alle in Reihe)) parallel geschalteter Heizelemente bestehen.

Die Erfindung wird nachfolgend anhand eines Ausführungsbeispiels mit einer darstellenden Zeichnung näher erläutert. In der Zeichnung zeigen
- Fig. 1: eine erfindungsgemäße Vorrichtung, schematisch im Vertikalschnitt und
- Fig. 2: eine erfindungsgemäße Vorrichtung, schematisch in der Draufsicht (die untere Ebene einer Heizzone).

Im dargestellten Ausführungsbeispiel ist eine Vorrichtung zur elektrischen Beheizung eines sich vertikal erstreckenden Raumes mit einer 5-zonigen Ein-Phasen-Heizung aus stehenden Heizern mit vier in Reihe geschalteten Heizelementgruppen (n=2) aus jeweils vier parallel geschalteten Heizelementen (i=4) im grundsätzlichen Aufbau schematisch dargestellt (in Fig. 1 und 2 sind der Übersichtlichkeit wegen die Verbindungen (eine unten und zwei oben) zwischen den Heizelementgruppen weggelassen). Die Heizelemente ***6*** der Heizer (Gesamtheit der 2n mal i Heizelemente ***6***, der dazugehörigen 2n mal 2 Heizelementverbinder ***7*** und der 2n-1 Verbindungen der Heizelementgruppen) sind in der Beispielzeichnung als CFC-Streifen ausgebildet, es können jedoch z.B. auch Heizstäbe- bzw. Rohre eingesetzt werden. Großflächige CFC-Heizelemente bieten sich z.B. da an, wo die Leistungsdichte bzw. die Temperatur an den Heizelementen begrenzt werden muss.

Da die 10 Stromzuführungen der 5 Heizzonen gleichzeitig auch als Stützen genutzt werden, werden diese unabhängig von der tatsächlichen Einbauhöhe der einzelnen Heizzone jeweils bis zum oberen Ende der 5. Heizzone hochgeführt. Diese Stützen ***1*** bestehen jeweils aus Abschnitten, die untereinander mit den Verbindungselementen ***2*** oder ***3*** mechanisch und elektrisch verbunden werden. Die Höhe jeweils einer Stütze ***1*** und eines Verbindungselementes ***2*** oder ***3*** bestimmen die Höhe einer Heizzone ***Z.***

An den jeweils 10 Verbindungselementen ***2*** und ***3*** einer Ebene ist jeweils eine ringförmige Grundplatte ***4*** befestigt. Auf diesen Grundplatten ***4*** stehen jeweils die Heizer jeder Heizzone, d.h. die Heizelemente ***6*** mit ihren Heizelementverbindern ***7.*** Diese ringförmigen Grundplatten ***4*** sind jeweils durch elektrisch isolierende Isolationsstücke ***12*** in zwei elektrisch gegeneinander isolierte Halbringe ***4A*** und ***4B*** geteilt. Diese Teilung erfolgt derart, dass diese Halbringe jeweils mit einem Verbindungselement ***2*** leitend und mit vier Verbindungselementen ***3*** isoliert (durch den Isolationsring ***5***) verbunden sind.

Die Heizer stehen mit ihren unteren vier Heizelementverbindem 7 über leitende und isolierende Verbindungsstücke ***9*** und ***8*** auf den Grundplatten- Halbringen ***4A*** und ***4B.*** Dabei sind die Grundplatten- Halbringe ***4A*** mit den ersten und die Grundplatten-Halbringe ***4B*** mit den letzten Heizelementverbindem ***7*** leitend (mit leitenden Verbindungsstücken 9) und mit den beiden mittleren Heizelementverbindem ***7*** isolierend (mit isolierenden Verbindungsstücken ***8***) verbunden. Die Heizelementverbinder ***7*** sind ihrerseits mit weiteren Verbindungselementen (***nicht gezeichnet***) so verbunden, dass sich eine Reihenschaltung der mit den Heizelementverbindem ***7*** gebildeten Heizelementgruppen (mit i=4 Heizelementen) ergibt.

An ihrem oberen Ende werden die Heizer mit ihren vier Heizelementverbindern **7** in isolierenden Führungsstiften ***11,*** die an oder in der Grundplatte ***4*** der jeweils darüber liegenden Heizzone ***Z*** befestigt sind, geführt.

Die Länge der Stützen **1** sind so bemessen, dass sich ein ausreichender Dehnspalt ***10*** ergibt. Damit wird der unterschiedlichen thermischen Ausdehnung der Stützen ***1*** und der Heizer Rechnung getragen, ohne dass die anderen Heizzonen bzw. die Gesamtkonstruktion davon berührt würden.

Die fünf identisch aufgebauten Heizzonen ***Z*** (allerdings können z.B. zur Anpassung der Heizleistung die Heizelemente ***6*** der Heizer durchaus variiert werden) werden nun, mit ihren Grundplatten ***4*** jeweils um 72° (360° 5) gedreht, übereinander gesetzt, wodurch jede Heizzone ***Z*** mit zwei anderen Stützen ***1*** stromführend verbunden wird. Zum Abschluss der obersten Heizzone müssen noch ein weiterer Satz (im dargestellten Ausführungsbeispiel 10 Stück) isolierende Verbindungselemente ***3*** und eine Grundplatte ***4*** aufgesetzt werden.

Die gesamte Heizung steht mit ihrer untersten Heizzone auf den kürzeren Stützen ***13*** (analog Stützen 1), durch die Isolationsteile ***14*** elektrisch und thermisch entkoppelt, auf der Basisplatte ***15*** der Gesamtkonstruktion. Zum Stromanschluss können nun die Stützen ***13*** direkt durch die Basisplatte ***15*** geführt oder aber mit separaten Stromanschlüssen starr verbunden werden (beides nicht gezeichnet).

Im dargestellten und insoweit bevorzugten Ausführungsbeispiel sind die Heizelemente ***6*** stehend angeordnet. Es ist jedoch auch eine hängenden Anordnung möglich, wobei die Stromanschlüsse mit den Verbindungsstücken ***8*** und ***9*** oben und der Dehnspalt ***10*** unten angeordnet wären.

Bei anderen Bauformen der Heizelemente ***6,*** beispielsweise als einteiliges CFC-Mäander, können die Heizelementverbinder ***7*** und die Verbindungsstücke ***8*** und ***9*** - ganz oder teilweise - zu einem Teil zusammengefasst, ausgeführt sein.

Zum Bau einer oben beschriebenen Heizung können die verschiedensten Graphitwerkstoffe eingesetzt werden. Wegen der benötigten hohen Festigkeit wird man jedoch zweckmäßig die Grundplatten ***4*** aus CFC-Werkstoffen und die Verbindungselemente ***2*** und ***3*** aus isostatisch gepressten Feinstkomgraphiten höchster Festigkeit fertigen.

Je nach Anwendungszweck- und Temperatur sind die isolierenden Konstruktionsteile beispielsweise aus Al₂O₃, BN oder AIN hergestellt.

Nach einer weiteren Lehre der Erfindung wird die Passung zwischen den Verbindungselementen ***2*** bzw. ***3*** und den Stützen ***1*** konisch ausgeführt. Diese konische Verbindung führt nicht nur zu einer sehr guten elektrischen Verbindung und einer einfachen Konstruktion, sondern ist im allgemeinen Vorbedingung für das praktikable Aufeinandersetzen der - zweckmäßigerweise vormontierten - einzelnen Heizzonen ***Z**.* Um die in einer konischen Passung entstehenden radialen Kräfte so zu begrenzen, dass die Verbindungselemente ***2*** und ***3*** nicht zerreißen (die Festigkeiten der besten Graphitsorten sind sehr klein im Vergleich zu metallischen Werkstoffen) werden erfindungsgemäß zur Begrenzung der axialen Kräfte komprimierbare Packungen ***16*** (entsprechend den zu erwartenden Kräften dimensioniert) aus expandiertem Graphit, z.B. "Sigraflex®" der Firma SGL Carbon, zwischen den Verbindungselementen ***2*** und den Stützen ***1*** und ***13*** angebracht. Der Winkel der notwendigerweise sehr präzise zu bearbeiteten Konuspassung sollte so bemessen werden, dass keine Selbsthemmung mehr auftritt.

Die Vormontage der einzelnen Heizzonen sollte aus Praktikabilitätsgründen auf einer Montageplattform, bestehend aus den entsprechend angeordneten Oberteilen der 2n Stützen ***13*** erfolgen, auf die die Verbindungselemente ***2*** und ***3*** mit ihren Isolationsringen ***5***, die Grundplatte ***4*** mit den Führungsstiften ***11*** und den Isolationsstücken ***12*** und anschließend die Stützen ***1*** aufgesetzt werden. Die Heizelemente ***6*** mit ihren Heizelementverbindern ***7*** können dann auf der Grundplatte ***4*** und den Verbindungsstücken ***8*** und ***9*** zusammengebaut werden. Weitere Bauteile wie beispielsweise Thermoelementhalterungen und Strahlschirme (nicht dargestellt) können auch aufgebaut werden. Für den Zusammenbau der Heizer können auf die Stützen ***1*** entsprechende Lehren aufgesteckt werden. Die vormontierten Heizzonen ***Z*** können nun mit einem teilbaren Hilfsrahmen mit Traverse, der unter den Verbindungselementen ***2*** und ***3*** angreift, um 72° verdreht auf die darunter liegende Heizzone aufgesetzt werden, wobei die Führungsstifte ***11*** in die entsprechenden Löcher in den Heizelementverbindern ***7*** der darunter liegenden Heizzone eingeführt werden.

## Patentansprüche

1. Vorrichtung zur elektrischen Beheizung eines sich vertikal erstreckenden Raumes, z. B. eines Reaktors, auf eine hohe Temperatur und/oder mit einer hohen Leistung, bestehend aus einer Mehrzahl von übereinander angeordneten und mit jeweils einer Stromzuführung versehenen Heizzonen, wobei Heizer jeder Zone (Z) an ihrem einen Ende fest und an ihrem anderen Ende längenverschieblich angeordnet sind, **dadurch gekennzeichnet, dass** jede Zone (Z) eine Mehrzahl von im Wesentlichen gleichmäßig um den zu beheizenden Raum (R) verteilt angeordneten Stützen (1) aufweist, welche gleichzeitig als Stromzuführungen für die Heizer, bestehend aus Heizelementen (6) und Heizelementverbindem (7) dienen.

2. Vorrichtung nach Anspruch 1, **dadurch gekennzeichnet, dass** die Längenverschieblichkeit der Heizer mittels auf der den Stromzuführungen gegenüberliegenden Seite angeordneten Führungsstiften (11) erfolgt.

3. Vorrichtung nach Anspruch 1, **dadurch gekennzeichnet, dass** die Heizer jeder Zone (Z) auf einer Grundplatte (4) angeordnet sind und dass jede Grundplatte (4) in zwei oder drei, elektrisch voneinander getrennte Bereiche aufgeteilt ist.

4. Vorrichtung nach Anspruch 4, **dadurch gekennzeichnet, dass** die Grundplatten (4) mittels Verbindungselementen (2, 3) mit allen Stützen (1) in einer Ebene verbunden sind.

5. Vorrichtung nach einem der Ansprüche 1 bis 4, **dadurch gekennzeichnet, dass** die Verbindungselemente (2, 3) jeweils zwei übereinander angeordnete Stützen (1) miteinander verbinden.

6. Vorrichtung nach Anspruch 4 oder 5, **dadurch gekennzeichnet**, die Verbindungselemente (***2, 3***) und die Enden der Stützen (***1***) eine konische Passung aufweisen.

7. Vorrichtung nach Anspruch 6, **dadurch gekennzeichnet, dass** der Winkel der konischen Passung so bemessen ist, dass keine Selbsthemmung auftritt.

8. Vorrichtung nach einem der Ansprüche 4 bis 7, **dadurch gekennzeichnet, dass** zur Kraftbegrenzung zwischen den Verbindungselementen (***2, 3***) und den Stützen (***1***) komprimierbare Packungen (***16***) aus expandiertem Graphit vorgesehen sind.

9. Vorrichtung nach einem der Ansprüche 1 bis 8, **dadurch gekennzeichnet, dass** die Stützen (***1***) aus Graphitwerkstoff hergestellt sind.

10. Vorrichtung nach einem der Ansprüche 3 bis 9, **dadurch gekennzeichnet, dass** die Grundplatten **(*4*)** aus CFC-Werkstoffen hergestellt sind.

11. Vorrichtung nach einem der Ansprüche 4 bis 10, **dadurch gekennzeichnet, dass** die Verbindungselemente **(*2, 3*)** aus isostatisch gepressten Feinstkomgraphiten höchster Festigkeit hergestellt sind.

12. Vorrichtung nach einem der Ansprüche 1 bis 12, **dadurch gekennzeichnet, dass** isolierende Konstruktionsteile aus Al₂O₃, BN oder AlN hergestellt sind.

13. Vorrichtung nach einem der Ansprüche 1 bis 12, **dadurch gekennzeichnet, dass** jeweils eine Zone (***Z***) aus einer vormontierten Einheit von Grundplatte **(*4*)** mit Isolationsstücken **(*12*),** Verbindungselementen **(*2*, *3*)** mit Isolationsringen **(*5*),** Heizeelementen **(*6*)** mit Heizelementverbindem **(*7*),** Verbindungsstücken **(*8*, *9*),** Führungsstiften **(*11*)** und Stützen **(*1*)** gebildet ist.

## Claims

1. A device for electrically heating a vertically erect chamber, e.g. a reactor, to a high temperature and/or with high power, comprising several heating zones arranged vertically one above the other and each being provided with an electrical supply, wherein heaters for each zone (Z) are arranged such as to be fixed at one end thereof and longitudinally displaceable at the other end thereof, **characterized in that** that each zone (Z) comprises a number of supports (1), arranged in an essentially even distribution around the chamber (R) for heating, which simultaneously serve as electrical supplies for the heaters, consisting of heating elements (6) and heating element connectors (7).

2. A device according to Claim 1, **characterized in that** the heaters are longitudinally displaced by means of guide pins (11) that are located opposite of the electrical supplies.

3. A device according to Claim 1, **characterized in that** the heaters of each zone (Z) are arranged on a sole plate (4) and that each sole plate (4) is partitioned in two or three electrically separate areas.

4. A device according to Claim 4, **characterized in that** the sole plates (4) are connected electrically conductive to all supports (1) in one level by means of joining elements (2, 3).

5. A device according to any of Claims 1 to 4, **characterized in that** the joining elements (2, 3) connect two supports (1) at a time that are arranged one above the other.

6. A device according to Claim 4 or 5, **characterized in that** the joining elements (2, 3) and the ends of the supports (1) are provided with a conical fit.

7. A device according to Claim 6, **characterized in that** the angle of the conical fit is dimensioned such that no automatic interlocking occurs.

8. A device according to any of Claims 4 to 7, **characterized in that** in order to restrict the forces occurring between the joining elements (2, 3) and the supports (1) compressible packs (16) made from expanded graphite are provided.

9. A device according to any of Claims 1 to 8, **characterized in that** the supports (1) are made from graphite material.

10. A device according to any of Claims 3 to 9, **characterized in that** the sole plates (4) are made from CFC materials.

11. A device according to any of Claims 4 to 10, **characterized in that** the joining elements (2, 3) are made from isostatically pressed finest-corn graphites of highest solidity.

12. A device according to any of Claims 1 to 12, **characterized in that** the insulating construction parts are made from Al₂O₃, BN or AlN.

13. A device according to any of Claims 1 to 12, **characterized in that** each zone (Z) comprises a pre-assembled unit comprising a sole plate (4) with insulating components (12), joining elements (2, 3) with their insulation rings (5), heating elements (6) with heating element connectors (7), joining elements (8, 9), guide pins (11) and supports (1).

## Revendications

1. Dispositif pour chauffer électriquement une chambre s'étendant verticalement, par exemple, d'un réacteur, à une température élevée et / ou avec une puissance élevée, constitué d'une pluralité de zones chauffantes disposées les unes au-dessus des autres et pourvues respectivement d'une alimentation en courant, dans lequel les dispositifs de chauffage de chaque zone sont disposés fixement à une extrémité et de manière coulissante en longueur à leur autre extrémité, **caractérisé en ce que** chaque zone (Z) présente une pluralité de supports (1) qui sont essentiellement disposés essentiellement de manière uniformément répartie autour de la chambre (R) à chauffer et qui servent en même temps d'alimentations en courrant pour les dispositifs de chauffage, constitués d'éléments chauffants (6) et de connecteurs (7) d'élément chauffant.

2. Dispositif selon la revendication 1, **caractérisé en ce que** la possibilité du dispositif de chauffage de coulisser en longueur a lieu au moyen de tiges de guidage (11) disposées sur le côté opposé aux alimentations en courant.

3. Dispositif selon la revendication 1, **caractérisé en ce que** les dispositifs de chauffage de chaque zone (Z) sont disposés sur une plaque de base (4) et **en ce que** chaque plaque de base (4) est divisée en deux ou trois régions électriquement séparées les unes des autres.

4. Dispositif selon la revendication 4, **caractérisé en ce que** les plaques de base (4) sont reliées dans un plan à tous les supports (1) au moyen d'éléments de connexion (2, 3).

5. Dispositif selon une des revendications 1 à 4, **caractérisé en ce que** les éléments de connexion (2, 3) relient chaque fois ensemble deux supports (1) disposés l'un au-dessus de l'autre.

6. Dispositif selon la revendication 4 ou 5, **caractérisé en ce que** les éléments de connexion (2, 3) et les extrémités des supports (1) présentent un ajustement conique.

7. Dispositif selon la revendication 6, **caractérisé en ce que** l'angle de l'ajustement conique est dimensionné de manière qu'aucun blocage automatique ne survienne.

8. Dispositif selon une des revendications 4 à 7, **caractérisé en ce qu'**il est prévu des garnitures comprimables (16) en graphite expansé pour limiter les forces entre les éléments de connexion (2, 3) et les supports (1).

9. Dispositif selon une des revendications 1 à 8, **caractérisé en ce que** les supports (1) sont fabriqués en matériau à base de graphite.

10. Dispositif selon une des revendications 3 à 9, **caractérisé en ce que** les plaques de base (4) sont fabriquées en matériaux à base de CFC.

11. Dispositif selon une des revendications 4 à 10, **caractérisé en ce que** les éléments de connexion (2, 3) sont fabriqués en graphites à grains très fins pressés isostatiquement de la plus haute résistance.

12. Dispositif selon une des revendications 1 à 12, **caractérisé en ce que** les pièces de construction isolantes sont fabriquées en Al₂O₃, BN ou AlN.

13. Dispositif selon une des revendications 1 à 12, **caractérisé en ce qu'**une zone (Z) est chaque fois formée d'une unité pré-assemblée comprenant une plaque de base (4) avec des pièces isolantes (12), des éléments de connexion (2, 3) avec des anneaux isolants (5), des éléments chauffants (6) avec des connecteurs (7) d'élément chauffant, des raccords (8, 9), des tiges de guidages (11) et des supports (1).
